# FASCICULE DE BREVET EUROPEEN

(11) **EP 2 655 996 B1**
(45) Date de publication et mention de la délivrance du brevet: **02.09.2015**
(21) Numéro de dépôt: 11817386.3
(22) Date de dépôt: 19.12.2011
(51) Int. Cl.: F27B 14/08, F27B 14/12, F27B 19/04, F23G 5/027

(54) **MODULE DE CHAUFFAGE, SYSTEME DE CHAUFFAGE COMPRENANT PLUSIEURS MODULES DE CHAUFFAGE ET INSTALLATION COMPRENANT UN TEL SYSTEME DE CHAUFFAGE**
HEIZMODUL, HEIZSYSTEM MIT MEHREREN HEIZUNGSMODULEN UND ANLAGE MIT EINEM SOLCHEN HEIZSYSTEM
HEATING MODULE, HEATING SYSTEM INCLUDING A PLURALITY OF HEATING MODULES, AND FACILITY INCLUDING SUCH A HEATING SYSTEM

(30) Priorité: 21.12.2010 FR 1060943
(43) Date de publication de la demande: 30.10.2013
(73) Titulaire: Finaxo Environnement, 51170 Fismes (FR)
(72) Inventeur: LESUEUR, Didier, F-02220 Bazoches Sur Vesles (FR)
(74) Mandataire: CAPRI
(86) Numéro de dépôt international: PCT/FR2011/053044
(87) Numéro de publication internationale: WO 2012/085422

(56) Documents cités:
- FR-A1- 2 882 046
- US-A- 3 020 227
- US-A- 3 595 540
- US-A- 4 384 947
- US-A- 4 404 152
- US-A- 4 407 653
- RICCI L J: "SPENT-TIRE PYROLYSIS MAY ADD BOUNCE TO RECYCLING", CHEMICAL ENGINEERING, ACCESS INTELLIGENCE ASSOCIATION, ROCKVILLE, MA, US, vol. 83, no. 17, 2 août 1976 (1976-08-02), page 52, XP001048760, ISSN: 0009-2460

## Description

La présente invention concerne un module de chauffage pour chauffer de la matière solide à une température déterminée. La matière solide peut être sous la forme de billes, de granulés, et plus généralement de corps solides de taille plus ou moins identique. Un tel module de chauffage peut être intégré dans un système de chauffage comprenant plusieurs modules de ce type. Un tel système de chauffage peut notamment être intégré dans une installation pour produire du gaz de pyrolyse à partir de matière organique. D'ailleurs, la présente invention concerne également un tel système de chauffage et une telle installation de production de gaz de pyrolyse. Toutefois, le module de chauffage de la présente invention peut être intégré dans n'importe quel système de chauffage ou installation nécessitant un module ou un système de chauffage.

Dans le domaine de la sidérurgie et de la fonderie, il est déjà connu de transporter de la matière en fusion dans un auget qui est monté pivotant autour d'un axe horizontal afin de pouvoir déverser son contenu. Bien entendu, il s'agit là de transporter de la matière liquide, et non pas de chauffer de la matière solide.

Pour le chauffage de matières solides, tel que des billes, à une température déterminée, la présente invention prévoit un module de chauffage comprenant :
- un auget de chauffage comprenant un creuset pour recevoir la matière à chauffer, et un bruleur pour chauffer le creuset,
- un chapeau monté de manière amovible sur l'auget de chauffe pour fermer le creuset.

Le but n'est pas de faire fondre la matière, mais uniquement de la chauffer à une température déterminée à laquelle elle reste toujours à l'état solide. Pour augmenter rapidement la température à l'intérieur du creuset, et éviter des émanations de gaz nocif, le creuset est surmonté du chapeau qui permet de créer un espace clos isolé de l'extérieur. Le chapeau est déplaçable par rapport à l'auget, ou vice-versa.

Selon une forme de réalisation avantageuse, le creuset est pourvu de trous de passage pour acheminer la chaleur du bruleur dans le creuset à travers la matière à chauffer. De préférence, le creuset est tronconique et percé d'une pluralité de trous de passage. Ainsi, la chaleur ou la flamme du bruleur ne fait pas que chauffer le creuset de l'extérieur, mais pénètre directement à l'intérieur du creuset et se propage entre les interstices présents dans la matière. Il s'ensuit que la matière est chauffée plus rapidement, et de manière plus homogène, puisque la transmission de la chaleur ne se fait pas uniquement par transmission à travers du creuset, mais directement en contact de la matière à chauffer.

Selon une caractéristique additionnelle avantageuse, l'auget de chauffe comprend en outre une soufflante pour générer un flux d'air chauffé par le bruleur à travers les trous de passage du creuset et la matière à chauffer. Le flux d'air pulsé par la soufflante permet d'entrainer la chaleur ou la flamme du bruleur à travers les trous de passage du creuset de manière à chauffer directement la matière, et non pas uniquement le creuset.

Selon un autre aspect intéressant de l'invention, le chapeau comprend un conduit d'évacuation pour évacuer les gaz chauds du creuset. Ainsi, le chapeau ne sert pas uniquement de couvercle pour le creuset, mais également de hotte d'évacuation permettant de récupérer les gaz chauds, qui peuvent éventuellement être utilisés pour une autre application.

Selon un mode de réalisation pratique, l'auget de chauffe est monté pivotant autour d'un axe horizontal et le chapeau est déplaçable en translation selon un axe vertical.

L'invention concerne également un système de chauffage de matière comprenant plusieurs modules de chauffage tels que définis ci-dessus, dans lequel les modules sont disposés côte à côte, les augets de chauffe étant montés pivotant selon un axe horizontal commun, chaque auget de chauffe pivotant de manière indépendante, le système de chauffage comprenant en outre un rail de chargement de matière disposé au-dessus des augets et pourvu d'un chariot de chargement de creusets et un rail de déchargement de matière chauffée disposé en-dessous des augets et pourvu d'un chariot de déchargement de creusets, les modules et les chariots étant actionnés de manière séquencée pour délivrer de la matière chauffée avec un débit séquencé régulier. Lorsqu'il s'agit de billes à chauffer, chaque auget reçoit une quantité définie de billes du charriot de chargement et délivre après un certain temps de chauffe la même quantité de billes chauffées dans le charriot de déchargement. Les augets sont actionnés de manière séquencée et consécutive de manière à recevoir et délivrer des quantités de billes définies espacées dans le temps mais avec une séquence régulière.

L'invention a également pour objet une installation pour produire du gaz de pyrolyse à partir de matière organique comprenant :
- un four ou réacteur de pyrolyse fonctionnant sans oxygène avec des billes préchauffées,
- un système de chauffage tel que défini ci-dessus pour chauffer les billes, et
- des systèmes d'acheminement de billes pour acheminer les billes chauffées du système de chauffage au four ou réacteur et les billes refroidies du four ou réacteur au système de chauffage.

Avantageusement, le système de chauffage est positionné au-dessus du réacteur, les systèmes d'acheminement comprenant des ascenseurs pourvus de godets déplaçables verticalement en va-et-vient. On peut également dire que l'axe de pivotement des augets de chauffe est parallèle à l'axe du four. En disposant le système de chauffage au-dessus du four, on minimise de manière optimale l'encombrement de l'installation au sol.

Selon une caractéristique intéressante de l'invention, le four est placé dans une enceinte étanche pourvue d'une entrée de matière organique et une sortie de gaz de pyrolyse, ainsi que d'une entrée de billes préchauffées et une sortie de billes refroidies, l'entrée et/ou la sortie de billes étant équipée d'un sas comprenant :
- une cage fixe pourvue de deux ouvertures disposées de manière opposée, à savoir une ouverture haute de chargement et une ouverture basse de déchargement,
- un tambour rotatif monté en rotation selon un axe X à l'intérieur de la cage, le tambour comprenant une fenêtre qui est positionnable sélectivement en regard d'une des ouvertures de la cage fixe pour charger et décharger la matière du sas. Le module de chauffage de la présente invention ainsi que les sas de l'enceinte étanche sont particulièrement bien adaptés au chauffage et au transit de billes, par exemple d'acier, dans une installation pour la production de gaz de pyrolyse à partir de matière organique, par exemple des déchets tel que des pneus usagés, des boues, de la vinasse, etc.

L'invention sera maintenant plus amplement décrite en référence aux dessins joints donnant à titre d'exemple non limitatif un mode de réalisation et d'application de la présente invention.

Sur les figures :
La figure 1 est une vue schématique d'ensemble d'une installation de production de gaz de pyrolyse mettant en oeuvre la présente invention,
La figure 2 est une vue schématique agrandie d'une partie de l'installation de la figure 1 incorporant deux sas selon l'invention,
La figure 3 est une vue en perspective éclatée d'un sas selon la présente invention,
La figure 4 est une vue similaire à celle de la figure 3 pour le sas à l'état monté,
Les figures 5a, 5b, 5c et 5d sont des vues en coupe transversale verticale à travers le sas des figures 3 et 4 dans des positions de tambour différentes pour illustrer son fonctionnement,
La figure 6 est une vue schématique d'un autre détail de l'installation de la figure 1 montrant un auget de chauffage, et
La figure 7 est une vue en perspective fortement agrandie d'un creuset utilisé dans l'auget de chauffage de la figure 6.

La présente invention a été mise en oeuvre de manière non limitative dans une installation de production de gaz de pyrolyse à partir de matières organiques, tels que des boues, des pneus usagés, des déchets de l'industrie agroalimentaire tels que la vinasse, etc. L'installation est représentée de manière très schématique sur la figure 1 qui va maintenant être détaillée.

Le coeur de cette installation est un four de pyrolyse F qui est disposé dans une enceinte étanche E comprenant un sas d'entrée Si et un sas de sortie So. Le four de pyrolyse F fonctionne sur le principe que la matière organique est traitée thermiquement à haute température dans une atmosphère exempte d'oxygène. Une installation de l'art antérieur utilisant un tel four de pyrolyse est décrit dans le document WO 2005/018841. Le four de pyrolyse de ce document comprend une vis sans fin permettant de faire progresser les déchets organiques à traiter d'un bout à l'autre du four. Pour l'apport de chaleur, on utilise des billes d'acier préalablement chauffées qui sont introduites dans le four de pyrolyse et suivent le même parcours que les déchets organiques à l'intérieur du four de pyrolyse. Le principe de fonctionnement de ce four de pyrolyse de l'art antérieur est repris dans la présente invention. Ainsi, le four de pyrolyse F intègre également une vis sans fin pour faire progresser des billes préchauffées et de la matière organique à travers le four de pyrolyse. Nous ne reviendrons pas sur les principes physicochimiques permettant d'extraire des gaz de pyrolyse de la matière organique chauffée dans une atmosphère exempte d'oxygène, étant donné que ce principe est largement décrit dans le document précité WO 2005/018841. La présente invention s'attache plus particulièrement à des composants de l'installation qui sont associés plus ou moins directement au four de pyrolyse F afin d'assurer un fonctionnement optimal de l'installation.

US-A 4 384 947 divulgue le préchauffage des schistes huileux par entraînement dans une série de conduits élévateurs en phase diluée présentant de courant gazeux de témperature croissant de façon progressive. La chaleur destinéee à la pyrolyse est fournie par une circulation de corps support thermiques chauds, par example des billes de céramique chauffée dans un appareil de chauffage approprié pour billes.

En se référant maintenant à la figure 2, on peut voir que le four de pyrolyse F, qui est représenté de manière tronquée, tourne autour d'un axe horizontal X et reçoit sous forme de pluie des déchets organiques en provenance d'un conduit d'alimentation axial D1 et des billes préchauffées B en provenance d'un chemin de convoyage à chaîne C. Ce chemin de convoyage C peut se présenter sous la forme d'une chaîne refermée sur elle-même et entraînée à la manière d'une chenillette. Les billes préchauffées B arrivent sur le chemin de convoyage C en provenance du sas d'entrée Si. On peut remarquer sur la figure 2 que les billes préchauffées B tombent sous forme de pluie dans le four F au-dessus des déchets organiques alimentés à travers le conduit D1. De cette manière, on obtient dès l'entrée du four un mélange homogène de matière organique et de billes préchauffées B, ce qui permet un traitement thermique plus homogène et régulier à travers le four de pyrolyse rotatif F. L'utilisation d'un chemin de convoyage à chaîne disposé au-dessus du conduit d'alimentation de matière organique D1 est une caractéristique qui peut être protégée en soi, c'est-à-dire indépendamment de la structure particulière des autres composants de l'installation. A la sortie du four, les billes refroidies passent sur un dépoussiéreur K sur lequel progressent les billes B de manière à perdre la poussière de matière organique pyrolysée qui est présente à leur surface. Le dépoussiéreur K peut par exemple se présenter sous la forme d'une grille inclinée formée de câbles métalliques disposés en parallèle. Pour insonoriser, chaque bille refroidie B roule entre deux câbles en perdant la poussière au passage. Celle-ci est récupérée dans un bac U disposé en dessous du dépoussiéreur K. Il est à noter que l'utilisation d'un dépoussiéreur comprend des câbles métalliques inclinés en parallèle est une caractéristique qui est protégeable indépendamment des autres composants de l'installation et peut être mise en oeuvre dans un autre type d'installation nécessitant de dépoussiérer des corps, tels que des billes. Finalement, les billes refroidies dépoussiérées B tombent par gravité dans le sas de sortie So. Les gaz de pyrolyse sortent du four F à travers une conduite I.

L'enceinte étanche E est constituée par le four F, le sas d'entrée Si, le chemin de convoyage C, une partie du conduit d'alimentation D1, le dépoussiéreur K, le bac de récupération de poussière U et le sas de sortie So. Le conduit d'alimentation constitue une entrée de matière organique dans l'enceinte E. La conduite I constitue une sortie de gaz de pyrolyse. Le sas d'entrée Si constitue une entrée de billes et le sas de sortie So constitue une sortie de billes pour l'enceinte E. Dans cette enceinte étanche E, il règne une atmosphère exempte d'oxygène à une pression inférieure à la pression atmosphérique. De la sorte, le seul risque de dégradation soudaine est une implosion du four ou de l'enceinte, et non pas une explosion, puisque l'enceinte est en dépression.

On revient maintenant à la figure 1 pour décrire les autres composants de l'installation de production de gaz de pyrolyse. La matière organique qui est alimentée au niveau du conduit D1 provient d'un réservoir T contenant une quantité importante de matière organique. Ce réservoir T peut être directement relié au conduit d'alimentation D1. En variante, un sécheur D peut être interposé entre le réservoir T et le conduit D1, comme représenté sur la figure 1. Ce sécheur D est optionnel. Les gaz issus de ce sécheur D peuvent être évacués dans l'atmosphère avec un traitement préalable dans une tour de lavage L. Optionnellement, un échangeur thermique P peut être interposé entre le sécheur D et la tour de lavage L pour récupérer la chaleur des gaz avant de les laver dans la tour de lavage. Cet échangeur thermique P est également optionnel. La chaleur nécessaire pour sécher la matière organique est issue directement de l'installation comme on le verra ci-après. Ainsi, la matière organique issue du réservoir T parvient dans le four de pyrolyse F à travers le sécheur D (optionnel) et le conduit d'alimentation D1 qui est avantageusement situé sur l'axe X du four de pyrolyse F. A la sortie du four, les résidus solides issus de la matière organique traitée sont récupérés dans le bac U situé en dessous du dépoussiéreur K. Les gaz de pyrolyse issus du traitement thermique de la matière organique à l'aide des billes préchauffées sont ici acheminés à travers la conduite I à une chaudière H qui va brûler le gaz de pyrolyse afin de créer de la chaleur utilisable pour alimenter par exemple un circuit de radiateurs R. Bien que non représenté, il est possible de récupérer la chaleur résiduelle du gaz de pyrolyse au niveau de la conduite I à travers un échangeur de chaleur avant de l'acheminer à la chaudière H. Comme on peut le voir sur la figure 1, une partie de la chaleur générée par la chaudière H est acheminée au sécheur D.

Les billes refroidies dépoussiérées B sortent du sas de sortie So pour tomber sur une rampe de liaison Q permettant de les acheminer à un ascenseur A2 pourvu d'un godet G2 qui est déplaçable verticalement en va-et-vient. L'ascenseur A2 peut être pourvu de plusieurs godets G2. Le godet G2 a pour but de monter une quantité prédéterminée de billes B au niveau d'un rail de chargement M3 sur lequel se déplace un chariot M31. Le rail de chargement M3 est disposé horizontalement, et avantageusement parallèlement à l'axe X du four. Le rail M3 avec son chariot M31 font partie intégrante d'un système de chauffage M comprenant plusieurs modules de chauffage disposés côte à côte de manière alignée selon un axe V qui est avantageusement parallèle à l'axe X du four de pyrolyse. Chaque module de chauffage comprend un auget de chauffage M1 disposé sous le rail M3 et un chapeau M2 disposé au-dessus de l'auget de chauffage correspondant M1. Sur la figure 1, on peut voir huit modules de chauffage de ce type. La structure fine d'un module de chauffage sera décrite de manière détaillée ci-après. Ainsi, les billes refroidies issues de la rampe Q et de l'ascenseur A2 sont déversées dans le chariot M31 qui à son tour déverse son contenu dans un des augets de chauffage M1. Le chariot 31 se retire et le chapeau M2 descend sur l'auget de chauffage M1 pour le fermer. On procède alors au chauffage des billes à l'intérieur de l'auget de chauffage M1 jusqu'à une température prédéterminée. Après cela, le chapeau M2 est relevé et l'auget de chauffage M1 bascule autour de l'axe de pivotement V pour déverser son contenu dans un chariot de déchargement M41 qui est déplaçable sur un rail horizontal M4 disposé en dessous de la rangée d'augets de chauffage M1, comme on peut le voir sur la figure 1. Cette quantité de billes chauffées est alors acheminée par le chariot de déchargement M41 qui les déverse directement dans le d'entrée Si pour suivre le parcours précédemment décrit en référence à la figure 2. En variante, le chariot M41 déverse les billes dans un ascenseur A1 comprenant un godet G1 déplaçable verticalement en va-et-vient, de manière similaire à celui du godet G2. Les billes chauffées contenues dans le godet G1 sont déversées dans le sas d'entrée Si. Le cycle des billes est alors bouclé. Pour l'alimentation des augets de chauffage, on peut prévoir une source de gaz G.

Les augets M1 sont ainsi remplis, chauffés et vidés de manière séquencée pour alimenter le four de pyrolyse F de manière régulière avec un débit séquencé constant. Par exemple, un premier auget est rempli et mis en chauffe. Le second auget est alors rempli et mis en chauffe. Lorsque le premier auget a fini de chauffer, le troisième auget peut être rempli et mis en chauffe. Ensuite, le premier auget peut être vidé, alors que le second a fini de chauffé et le quatrième rempli et mi en chauffe. Et ainsi de suite. Les cycles des augets se chevauchent afin d'obtenir un débit de billes chauffées sensiblement régulier et constant. Bien entendu, le fonctionnement des augets nécessite une synchronisation ou séquençage précis et fiable.

Il est à noter que l'installation de production de gaz de pyrolyse est particulièrement compacte et ne présente qu'un encombrement très réduit au sol. Cela provient du fait que le système de chauffage M est disposé parallèlement au-dessus de l'enceinte E contenant le four de pyrolyse F. Ces deux macro-composants superposés sont bordés et part et d'autre par les ascenseurs A1 et A2. La chaudière H, le système de radiateur R, le réservoir de matières organiques T, le sécheur D, la tour de lavage L et l'échangeur P peuvent être déportés, puisque uniquement reliés par des conduits, conduites et/ou tuyaux.

On peut également remarquer que le chauffage des billes est réalisé hors de l'enceinte étanche E qui est délimitée par le sas d'entrée Si et le sas de sortie So. Les ascenseurs A1, A2, la rampe Q ainsi que le système de chauffage M sont situés à l'extérieur de l'enceinte E. La disposition superposée de l'enceinte E et du système de chauffage M est une caractéristique qui peut également être protégée en soi, c'est-à-dire indépendamment de la structure des autres composants de l'installation.

Un composant particulièrement avantageux de cette installation est constitué par les sas d'entrée Si et de sortie So dont la conception sera maintenant décrite en détail. Le sas d'entrée Si peut avoir strictement la même conception que le sas de sortie So. Toutefois, comme on peut le voir sur la figure 1, le sas d'entrée Si est disposé parallèlement à l'axe X du four F, alors que le sas de sortie So est disposé perpendiculairement à l'axe X du four F. Hormis cette différence de disposition, les deux sas sont identiques. Par conséquent, il sera fait indifféremment référence à un sas en référence aux figures 3 à 5d visant à illustrer la conception et le fonctionnement de ces sas.

Le sas représenté en éclaté sur la figure 3 comprend une cage fixe S1 destinée à recevoir un tambour rotatif S2. En d'autres termes, le tambour rotatif S2 est susceptible de tourner en rotation sur lui-même à l'intérieur de la cage fixe S1 autour d'un axe longitudinal Y. La cage fixe S1 comprend une face supérieure S11 formée avec une ouverture haute de chargement S13, une face inférieure S18 formée avec une ouverture basse de déchargement S19, deux faces latérales S14 dont une est pourvue de deux conduits d'évacuation S15 et deux faces d'extrémité S16 formant chacune une ouverture de montage S17. La cage fixe S1 est creuse de manière à définir un intérieur creux S10 qui est de forme générale sensiblement cylindrique. Cet intérieur creux S10 communique avec l'extérieur à travers les deux ouvertures haute et basse S13, S19 et les deux ouvertures de montage S17. La cage fixe S1 peut par exemple être réalisée par usinage d'un bloc d'inox, ou encore par moulage.

Le tambour rotatif S2 présente une configuration générale sensiblement cylindrique adaptée à venir s'insérer avec un jeu limité dans l'intérieur creux S10 de la cage fixe S1. Le tambour rotatif S2 comprend un corps cylindrique S21 définissant un intérieur creux S20 qui communique avec l'extérieur à travers une fenêtre S22. Les deux extrémités du corps S21 sont pourvues de deux flasques S23 obturant les extrémités du corps cylindrique. On peut remarquer que la surface externe du corps S21 est formée avec un réseau de rainures S24, S25 destinées à recevoir des joints d'étanchéité dynamiques S31 et S32. Ces joints peuvent par exemple être réalisés en tresse céramique graphitée. On peut dénombrer sur le corps S21 quatre rainures rectilignes axiales S24 disposés de manière équiangulaire et deux rainures annulaires toriques S25 centrés sur l'axe Y. Les extrémités des joints rectilignes S31 viennent en contact avec les deux joints toriques S32. Bien que non représenté sur la figure 3, on comprend aisément la disposition des joints dans les rainures S24 et S25. Ces joints d'étanchéité dynamiques ont pour fonction de glisser avec étanchéité à l'intérieur de la cage fixe S1 afin d'empêcher toute communication directe entre l'ouverture haute de chargement S13 et l'ouverture basse de déchargement S19 de la cage fixe S1.

A l'état monté comme représenté sur la figure 4, les deux faces d'extrémité S16 de la cage fixe S1 sont fermées par des platines S4 boulonnées sur la cage fixe S1. Un moteur d'entraînement S5 est monté sur la platine S4 pour entraîner le tambour rotatif S2 en rotation à l'intérieur de la cage fixe S1 autour de l'axe Y. A travers l'ouverture haute de chargement S13 on peut voir le tambour rotatif S2 et même sa fenêtre S22. On peut également remarquer les deux conduits d'évacuation S15 qui peuvent être connectés à des pompes à vide respectives.

On se référera maintenant aux figures 5a à 5d pour décrire un cycle de fonctionnement complet du sas représenté sur les figures 3 et 4. Sur la figure 5a, la fenêtre S22 du tambour rotatif S2 est disposée de manière alignée (ou en regard) avec l'ouverture haute de chargement S13 de la cage fixe S1. Toute communication entre l'ouverture haute S13 et l'ouverture basse de déchargement S19 est empêchée par les joints d'étanchéité dynamiques S31, S32 montés sur le tambour rotatif S2 et venant en contact de frottement étanche avec l'intérieur de la cage fixe S1. Dans cette configuration, on peut introduire de la matière, telle que des billes B, à l'intérieur du tambour rotatif S2. Cette introduction peut simplement être effectuée par gravité. Une fois la quantité souhaitée de billes chargées à l'intérieur du sas, le tambour rotatif S2 effectue un quart de tour dans le sens des aiguilles d'une montre pour arriver à la configuration représentée sur la figure 5b. L'intérieur S20 du tambour rotatif S2 avec ses billes B est alors isolé de l'extérieur, et plus particulièrement des ouvertures haute S13 et basse S19 par les quatre joints d'étanchéité rectilignes S31 et les deux joints toriques S32. La fenêtre S2 est tournée vers la face latérale S14 de la cage fixe qui forme un conduit d'évacuation S15, de sorte que le contenu du tambour peut être vidé du gaz qu'il contient, qui peut être de l'air extérieur, ou du gaz de pyrolyse, dans le cas d'application qui vient d'être décrite précédemment. Au final, le tambour rotatif S2 ne contient plus que des billes B. En continuant à tourner le tambour S2 à l'intérieur de la cage dans le sens des aiguilles d'une montre d'un quart de tour, on parvient à la configuration représentée sur la figure 5c. La fenêtre S22 est alors orientée vers le bas en regard de l'ouverture basse de déchargement S19. Les billes B peuvent alors sortir du tambour S2, tout simplement par gravité. A nouveau, on peut remarquer que les joints S31 et les joints annulaires S32 (non représentés) interdisent toute communication entre l'ouverture haute de chargement S13 et l'ouverture basse de déchargement S19. Une fois les billes déchargées, l'intérieur creux S20 du tambour S2 est rempli avec un gaz, qui peut être de l'air extérieur, ou du gaz de pyrolyse. En faisant à nouveau tourner le tambour S2 d'un quart de tour dans le sens des aiguilles d'une montre, on parvient à la configuration représentée sur la figure 5d. La fenêtre S22 est alors orientée vers la face latérale S14 de la cage fixe S1 où est formé l'autre conduit d'évacuation S15. On peut alors évacuer l'intérieur du tambour à l'aide d'une pompe à vide. Le tambour S2 peut ensuite continuer sa rotation pour parvenir à nouveau dans la configuration représentée sur la figure 5a, prêt pour un nouveau chargement de billes. Un cycle opératoire complet est alors terminé.

Sur la figure 4, les deux conduits d'évacuation S15 sont situés sur la même face latérale S14, alors que sur les dessins schématiques des figures 5a à 5d, chaque face latérale S14 est pourvue d'un conduit d'évacuation S15. Cette différence est très secondaire et ne modifie en rien le fonctionnement du sas. Lorsque les deux conduits d'évacuation S15 sont situés sur la même face latérale comme représenté sur la figure 4, le déplacement rotatif du tambour S2 à l'intérieur de la cage S1 s'effectue alors en va-et-vient entre la configuration de la figure 5a et celle de la figure 5c. Il s'agit là encore d'un détail secondaire de fonctionnement.

On peut remarquer que la fenêtre S22 présente une configuration allongée dans le sens de l'axe Y, tout comme les deux ouvertures S13 et S19. Cela permet de décharger le contenu du sas sous la forme d'une ligne ou d'une bande allongée, et non pas sous la forme d'un tas sensiblement pyramidale. Cette caractéristique est particulièrement avantageuse lorsque le sas est utilisé en tant que sas d'entrée Si associé à un chemin de convoyage à chaîne C sur lequel les billes doivent être déposées linéairement. Cette caractéristique (fenêtre allongée) est également mise à profit dans le sas de sortie So au niveau duquel les billes refroidies B arrivent sur la totalité de la largeur du dépoussiéreur K.

D'autre part, la conception même du sas, à savoir un tambour rotatif à l'intérieur d'une cage fixe, lui permet de supporter des conditions de température et de pression particulièrement contraignantes, ce qui est le cas dans l'enceinte étanche E. En effet, les billes arrivent dans le sas d'entrée Si avec une température très élevée et sortent du sas de sortie So avec une température plus basse, mais tout de même relativement élevée. Grâce à la conception rotative du sas, il est très peu sensible aux phénomènes de dilatation thermique qui sont entièrement encaissés par les joints d'étanchéité dynamiques. Les sas supportent également très bien la dépression régnant à l'intérieur de l'enceinte E. En effet, du fait de la conception rotative du sas, la dépression n'engendre pas de force de pression qui agit directement sur le fonctionnement du sas. En d'autres termes, le tambour rotatif S2 peut tourner à l'intérieur de la cage fixe indépendamment de la pression régnant à l'intérieur de l'enceinte.

Le sas qui vient d'être décrit peut servir aussi bien de sas d'entrée que de sas de sortie dans n'importe quelle installation comprenant une enceinte étanche dont les flux d'entrée et de sortie doivent être contrôlés avec précision. Le sas n'est donc pas directement lié à l'installation de production de gaz de pyrolyse qui a été décrite précédemment.

Le système de chauffage de billes M de l'installation de production de gaz de pyrolyse intègre également des caractéristiques particulièrement intéressantes et avantageuses qui vont maintenant être décrites en référence aux figures 6 et 7. Comme précédemment décrit, le système de chauffage comprend plusieurs modules de chauffage comportant chacun un auget de chauffage M1 et un chapeau M2. L'auget M1 et le chapeau M2 sont déplaçables mutuellement l'un par rapport à l'autre selon un axe vertical de translation Z. Pour des raisons pratiques, il est plus facile de déplacer le chapeau M2 par rapport à l'auget M1 qui reste fixe en translation. Cependant, l'auget M1 peut être monté rotatif par pivotement autour d'un axe de pivotement V. En pivotant autour de cet axe V, le contenu de l'auget M1 peut être déversé.

L'auget M1 comprend un creuset M11 disposé dans une jaquette isolante M16 qui supporte un brûleur M13. Ce brûleur M13, qui peut être un brûleur à gaz, produit une flamme M14 à l'intérieur de la jaquette M16 sous le creuset M11 afin de le chauffer. Une quantité de billes prédéterminée B a été préalablement déversée dans le creuset M11 par le chariot de chargement M31. De cette manière, les billes B sont chauffées à l'intérieur du creuset M11 par la flamme M14 produite par le brûleur M13. Avantageusement, comme représenté sur la figure 7, le creuset M11 est pourvu d'une pluralité de trous de passage M12 à travers lesquels la flamme M14 du brûleur M13 peut passer pour venir en contact direct des billes B situées dans le creuset M11. Selon une forme de réalisation avantageuse, le creuset M11 présente une forme conique, et peut être réalisé à partir d'une plaque d'inox découpée, puis déformée en cône. On obtient ainsi un chauffage rapide et uniforme des billes à l'intérieur du creuset M11 étant donné que la flamme M14 peut se propager entre les interstices présents entre les billes. Pour améliorer la propagation de la flamme M14, l'auget de chauffage M1 peut en outre être pourvu d'une soufflante M15 adaptée à générer un flux d'air pulsé qui a pour tendance d'entraîner la flamme M14 en direction du creuset M11 et à travers les trous de passage M12. Le flux d'air chaud pulsé passe directement à travers la quantité de billes présente dans le creuset M11 et les chauffe de manière rapide et uniforme.

Le chapeau M2 a pour première fonction de fermer le creuset M11 lors de la phase de chauffage. Ainsi, une quantité minime de chaleur est dissipée dans l'atmosphère. Il s'ensuit que le chauffage des billes est encore plus rapide et plus uniforme. Pour garantir une parfaite étanchéité entre le chapeau M2 et l'auget M1, on peut prévoir des joints toriques d'étanchéité M17 et M22. La seconde fonction du chapeau M2 est de collecter et d'évacuer les gaz chauds du creuset. Pour cela, le chapeau M2 forme une hôte de convergence M23 qui se prolonge par un conduit d'évacuation M24. Les gaz chauds peuvent par exemple être acheminés à travers un tuyau J au sécheur D, comme visible sur la figure 1. D'autres applications pour les gaz chauds évacués sont évidemment envisageables.

Un tel module de chauffage trouve une application privilégiée dans l'installation de production de gaz de pyrolyse décrit précédemment. Toutefois, on peut mettre en oeuvre un tel module de chauffage dans d'autres installations nécessitant de chauffer rapidement et de manière homogène de la matière solide, telles que des billes, sans chercher à la faire fondre.

Grâce à l'invention, grâce à la conception particulière des sas et des modules de chauffage, l'installation de production de gaz de pyrolyse est optimisée.

## Revendications

1. Module de chauffage pour chauffer de la matière solide, tel que des billes (B), à une température déterminée, **caractérisé en ce qu'**il comprend :
- un auget de chauffage (M1) comprenant un creuset (M11) pour recevoir la matière à chauffer, et un bruleur (M13) pour chauffer le creuset (M11) et la matière à chauffer,
- un chapeau (M2) monté de manière amovible sur l'auget de chauffage (M1) pour fermer le creuset (M11).

2. Module selon la revendication 1, dans lequel le creuset (M11) est pourvu de trous de passage (M12) pour acheminer la chaleur du bruleur (M13) dans le creuset (M11) à travers la matière à chauffer.

3. Module selon la revendication 2, dans lequel le creuset (M11) est tronconique et comprend une pluralité de les trous de passage (M12).

4. Module selon la revendication 2 ou 3, dans lequel l'auget de chauffage (M1) comprend en outre une soufflante (M15) pour générer un flux d'air chauffé par le bruleur (M13) à travers les trous de passage (M12) du creuset (M11) et la matière à chauffer.

5. Module selon l'une quelconque des revendications précédentes, dans lequel le chapeau (M2) comprend un conduit d'évacuation (M24) pour évacuer les gaz chauds du creuset.

6. Module selon l'une quelconque des revendications précédentes, dans lequel l'auget de chauffage (M1) est monté pivotant autour d'un axe horizontal (V) et le chapeau (M2) est déplaçable en translation selon un axe vertical (Z).

7. Système de chauffage de matière (M) comprenant plusieurs modules de chauffage selon l'une quelconque des revendications précédentes, dans lequel les modules sont disposés côte à côte, les augets de chauffage (M1) étant montés pivotant selon un axe horizontal commun (V), chaque auget pivotant de manière indépendante, le système de chauffage (M) comprenant en outre un rail de chargement de matière (M3) disposé au-dessus des augets (M1) et pourvu d'un chariot de chargement de creusets (M31) et un rail de déchargement de matière chauffée (M4) disposé en-dessous des augets (M1) et pourvu d'un chariot de déchargement de creusets (M41), les modules et les chariots étant actionnés de manière séquencée pour délivrer de la matière chauffée avec un débit séquencé régulier.

8. Installation pour produire du gaz de pyrolyse à partir de matière organique comprenant :
- un four de pyrolyse (F) fonctionnant sans oxygène avec des billes préchauffées (B),
- un système de chauffage (M) selon la revendication 7 pour chauffer les billes (B), et
- des systèmes d'acheminement de billes (A1, A2, Q) pour acheminer les billes chauffées du système de chauffage (M) au four de pyrolyse (F) et les billes refroidies du four au système de chauffage.

9. Installation selon la revendication 8, dans laquelle le système de chauffage (M) est positionné au-dessus du four de pyrolyse (F), les systèmes d'acheminement comprenant des ascenseurs (A1, A2) pourvus de godets (G1, G2) déplaçables verticalement en va-et-vient.

10. Installation selon la revendication 8 ou 9, dans laquelle le four de pyrolyse (F) est placé dans une enceinte étanche (E) pourvue d'une entrée de matière organique (D1) et une sortie de gaz de pyrolyse (I), ainsi que d'une entrée de billes préchauffées et une sortie de billes refroidies, l'entrée et/ou la sortie de billes étant équipée d'un sas (Si, So) comprenant :
- une cage fixe (S1) pourvue de deux ouvertures disposées de manière opposée, à savoir une ouverture haute de chargement (S13) et une ouverture basse de déchargement (S19),
- un tambour rotatif (S2) monté en rotation selon un axe (Y) à l'intérieur de la cage (S1), le tambour comprenant une fenêtre (S22) qui est positionnable sélectivement en regard d'une des ouvertures (S13, S19) de la cage fixe (S1) pour charger et décharger la matière du sas (Si, So).

## Patentansprüche

1. Heizmodul zum Erhitzen von Feststoffen, wie Klötze (B) auf eine bestimmte Temperatur,
**dadurch gekennzeichnet, dass** es Folgendes umfasst:
- ein Heizfach (M1) mit einem Tiegel (M11) zur Aufnahme des Heizmaterials, und ein Brenner (M13) zur Erhitzung des Tiegels (M11) und des Heizmaterials,
- eine obere Abdeckung (M2), abnehmbar auf dem Heizfach (M1) montiert, um den Tiegel (M11) zu verschließen.

2. Modul gemäß Anspruch 1, wobei der Tiegel (M11) mit Durchgangslöchern (M12) versehen ist, um die Wärme vom Brenner (M13) in den Tiegel (M11) über das Heizmaterial zu leiten.

3. Modul gemäß Anspruch 2, wobei der Tiegel (M11) kegelförmig ist und mehrere Durchgangslöcher (M12) umfasst.

4. Modul gemäß Anspruch 2 oder 3, wobei das Heizfach (M1) außerdem ein Gebläse (M15) umfasst, um einen aufgeheizten Luftstrom vom Brenner (M13) über die Durchgangslöcher (M12) des Tiegels (M11) und das Heizmaterial zu erzeugen.

5. Modul gemäß einem der vorhergehenden Ansprüche, wobei die Abdeckung (M2) eine Ablassleitung (M24) umfasst, um die heißen Gase aus dem Tiegel abzuleiten.

6. Modul gemäß einem der vorhergehenden Ansprüche, wobei das Heizfach (M1) schwenkbar auf einer horizontalen Achse (V) montiert wird und die Abdeckung (M2) durch eine Übersetzung entlang einer vertikalen Achse (Z) verschiebbar ist.

7. Materialheizsystem (M), das aus mehreren Heizmodulen besteht, gemäß einem der vorhergehenden Ansprüche, wobei die Module nebeneinander angeordnet sind, die Heizfächer (M1), die schwenkbar auf einer gemeinsamen horizontalen Achse (V) montiert sind, jedes Fach unabhängig von den übrigen schwenkbar, wobei das Heizsystem (M) dabei außerdem eine Materialladeschiene (M3) umfasst, die sich unterhalb der Fächer (M1) befindet und mit einem Ladeschlitten für die Tiegel (M31) versehen ist, und eine Entladeschiene für das Heizmaterial (M4), die unter den Fächern (M1) verläuft und mit einem Entladeschlitten der Fächer (M41) versehen ist, wobei die Module und die Schlitten nacheinander betätigt werden, um das Heizmaterial regelmäßig zu liefern.

8. Installation zur Erzeugung von Pyrolysegas aus organischem Material, die Folgendes umfasst:
- einen Pyrolyseofen (F), der ohne Sauerstoff mit vorerhitzten Klötzen (B) funktioniert,
- ein Heizsystem (M) gemäß Anspruch 7 zur Erhitzung der Klötze (B), und
- Fördersysteme der Klötze (A1, A2, Q), um die erhitzten Klötze des Heizsystems (M) an den Pyrolyseofen (F) zu liefern und die im Ofen abgekühlten Klötze an das Heizsystem zu liefern.

9. Installation gemäß Anspruch 8, wobei das Heizsystem (M) über dem Pyrolyseofen (F) positioniert ist, die Fördersysteme Hebevorrichtungen (A1, A2) umfassen, die mit Einsätzen (G1, G2) versehen sind, die vertikal hin und her verschoben werden können.

10. Installation gemäß Anspruch 8 oder 9, wobei der Pyrolyseofen (F) in einem abgeschlossenen Bereich (E) platziert ist, der mit einem Eingang für organisches Material (01) und einem Ausgang für Pyrolysegas (1) versehen ist, sowie mit einem Eingang für die vorgeheizten Klötze und einem Ausgang für die abgekühlten Klötze, einem Eingang und/oder Ausgang für die Klötze, versehen mit einer Luftschleuse (Si, So), die Folgendes umfasst:
- einen festen Käfig (S1), versehen mit zwei Öffnungen, die gegenüberliegend angeordnet sind, und zwar einer oberen Ladeöffnung (S13) und einer unteren Entladeöffnung (S19),
- eine rotierende Trommel (S2), drehbar montiert an der Achse (Y) im Inneren des Käfigs (S1), wobei die Trommel ein Fenster (S22) umfasst, das gegenüber einer der Öffnungen (S13, S19) des festen Käfigs (S1) montiert werden kann, um das Material der Luftschleuse (Si, So) zu be- oder entladen.

## Claims

1. A heating module for heating solid matter, such as balls (B), to a determined temperature, said module being **characterized in that** it comprises:
· a heating pot (M1) including a crucible (M11) for receiving the matter to be heated, and a burner (M13) for heating the crucible (M11) and the matter to be heated;
and
· a cover (M2) that is mounted in removable manner on the heating pot (M1) so as to close the crucible (M11).

2. A module according to claim 1, wherein the crucible (M11) is provided with through holes (M12) so as to convey heat from the burner (M13) into the crucible (M11) and through the matter to be heated.

3. A module according to claim 2, wherein the crucible (M11) is frustoconical and includes a plurality of the through holes (M12).

4. A module according to claim 2 or claim 3, wherein the heating pot (M1) further includes a bellows (M15) so as to create a flow of air that is heated by the burner (M13) and that flows through the through holes (M12) of the crucible (M11) and through the matter to be heated.

5. A module according to any preceding claim, wherein the cover (M2) includes an evacuation duct (M24) for evacuating the hot gas from the crucible.

6. A module according to any preceding claim, wherein the heating pot (M1) is mounted to pivot about a horizontal axis (V), and the cover (M2) is movable in translation along a vertical axis (Z).

7. A heating system (M) for heating matter, said heating system including a plurality of heating modules according to any preceding claim, wherein the modules are arranged side by side, the heating pots (M1) being mounted to pivot about a common horizontal axis (V), each pot pivoting in independent manner, the heating system (M) further including a loading rail (M3) for loading matter, said loading rail being arranged above the pots (M1) and being provided with a loading carriage (M31) for loading crucibles, and an unloading rail (M4) for unloading heated matter, said unloading rail being arranged below the pots (M1) and being provided with an unloading carriage (M41) for unloading crucibles, the modules and the carriages being actuated in sequential manner so as to deliver the heated matter with a regular sequential flow.

8. An installation for producing pyrolysis gas from organic matter, said installation comprising:
· a pyrolysis furnace (F) that operates without oxygen and with preheated balls (B);
· a heating system (M) according to claim 7 for heating the balls (B); and
· ball conveyor systems (A1, A2, Q) for conveying the heated balls from the heating system (M) to the pyrolysis furnace (F), and the cooled balls from the furnace to the heating system.

9. An installation according to claim 8, wherein the heating system (M) is positioned above the pyrolysis furnace (F), the conveyor system including elevators (A1, A2) that are provided with buckets (G1, G2) that are vertically movable up and down.

10. An installation according to claim 8 or claim 9, wherein the pyrolysis furnace (F) is placed in an airtight chamber (E) that is provided with an organic-matter inlet (D1) and a pyrolysis-gas outlet (I), and with a preheated-balls inlet and a cooled-balls outlet, the balls inlet and/or outlet being fitted with an air lock (Si, So) comprising:
· a stationary cage (S1) that is provided with two openings that are arranged in opposite manner, namely a loading top opening (S13) and an unloading bottom opening (S19) ; and
· a rotary drum (S2) that is mounted to turn about its axis (Y) inside the cage (S1), the drum including a window (S22) that can be selectively positioned to face one of the openings (S13, S19) of the stationary cage (S1) so as to load and unload the matter from/into the air lock (Si, So).
